# EUROPÄISCHE PATENTSCHRIFT

(11) **EP 0 225 285 B1**
(45) Veröffentlichungstag und Bekanntmachung des Hinweises auf die Patenterteilung: **11.04.1990**
(21) Anmeldenummer: 86810515.6
(22) Anmeldetag: 12.11.1986
(51) Int. Cl.: A43B 17/00

(54) **Schuhwerk mit Einlagesohle zur lösbaren Befestigung darin**
Shoe with a detachable insole
Chaussure à semelle intérieure amovible

(30) Priorität: 05.12.1985 CH 5178/85
(43) Veröffentlichungstag der Anmeldung: 10.06.1987
(73) Patentinhaber: Kuhn, Margrit, CH-8437 Zurzach (CH)
(72) Erfinder: Kuhn, Margrit, CH-8437 Zurzach (CH)
(74) Vertreter: Feldmann, Clarence Paul

(56) Entgegenhaltungen:
- WO-A-85/04786
- DE-A- 3 330 060
- DE-A- 3 400 049
- DE-C- 432 340
- DE-U- 1 755 333
- DE-U- 1 823 203
- DE-U- 8 304 272
- DE-U- 8 517 462
- GB-A- 1 560 887
- JP-A-54 146 149
- US-A- 1 907 997
- US-A- 2 776 500
- US-A- 2 940 187

## Beschreibung

Die vorliegende Erfindung betrifft ein Schuhwerk mit herausnehmbarer Einlagesohle mit der Fußmassage dienenden Noppen. Ein solches Schuhwerk ist beispielsweise in der EP-A 0 180 600 beschrieben. Die lose Einlagesohle ist dabei mit einer Vielzahl von unterschiedlichen 1-12 mm hohen Noppen versehen. Auf dem Markt haben sich derartige Einlagesohlen nur wenig durchgesetzt. Hingegen sich Schuhwerke mit noppenartigen, eine Massagewirkung erzielenden Einlagesohlen, die einstückig mit dem Schuhwerk verbunden sind, aus der US-A 4 095 353 bekannt und werden auch viel getragen. Die noppenförmige Struktur der Innensohle erweist sich als eigentlicher Schmutzfänger. Daher werden solche Schuhwerke in ihrer Gesamtheit aus Kunststoff gefertigt um wenigstens waschbar zu sein. Damit ist aber sowohl die Materialwahl als auch die Gestaltung eingeschränkt. Ein vorwiegend geschlo- βenes Schuhwerk oder eines aus einer Kombination von Leder und Kunststoff läßt sich so nicht herstellen.

Die in der EP-A 0 180 600 beschriebene Einlagesohle soll lediglich durch eine umlaufende Randerhöhung der Schuhsohle Halt finden. Demgegenüber zeigt die DE-A 2 845 880 ein Schuhwerk mit Einlagesohle, die mittels einem Klettverschluß mit der Brandsohle des Schuhwerkes verbunden ist. Dies ist für eine relativ weiche Einlagesohle eine praktikable Verbindung. Für relativ starre orthopädische Einlageteile hingegen verwendet man eher Druckknopfverbindungen, wie sie aus der DE-U 1 755 333 und DE-U 8 517 462 bekannt sind.

Schließlich sind aus der GB-A 1 560 887 auch Schuheinlagen mit darin befestigten Magnete bekannt, die eine therapeutische Wirkung haben sollen.

Es ist nunmehr die Aufgabe der vorliegenden Erfindung, eine Einlagesohle der eingangs genannten Art zu schaffen, die mit magnetischen Metallteilen versehen sind. Diese Aufgabe löst ein Schuhwerk mit den Merkmalen des Patentanspruches 1.

Durch die erfindungsgemäße Anordnung der Druckknopfteile wird die Flexibiltät der relativ weichen Einlagesohle durchgehend gewährt, mit Ausnahme an jenen Stellen, an denen die magnetischen Metallteile angeordnet sind und eine hohe Festigkeit erwünscht ist. In den Zeichnungen ist eine beispielsweise Ausführung der Einlagesohle eines erfindungsgemäßen Schuhwerkes dargestellt.

Es zeigt:
Figur 1 eine perspektivische Ansicht einer Einlagesohle, die halb in ein Schuhwerk eingelegt ist,
Figur 2 eine Ansicht der Einlagesohle von unten und
Figur 3 eine Querschnitt durch die Einlagesohle, einen Druckknopf und die Schuhwerksohle.

Die Figur 1 zeigt alle erfindungswesentlichen Merkmale auf einen Blick. Auf der Oberseite der Einlagesohle 1 sind die Noppen 2 und eine magnetische Metalleinlage 3 zur Massage eines der vier Hauptpunkte der Fußreflexzonen erkennbar. Die Unterseite zeigt die Anordnung der Druckknopfteile 5, die hier erfindungsgemäß den magnetischen Metalleinlagen gegenüberliegen. Das Gegenstück 6 zum Druckknopfteil 5 ist eingelassen in der Sohle 7 des Schuhwerks erkennbar. Mittels vier solcher speziell angeordneter Druckknöpfe läßt sich die Einlagesohle sehr einfach herausnehmen und nach erfolgter Reinigung wieder einsetzen. Der Reinigung in einer Waschmaschine steht nichts mehr im Wege. Da Schuhe mit solchen Sohlen vor allem bei Berufsleuten beliebt sind, die während ihrer Arbeitszeit nicht ins Freie gehen, sind besonders offene und halboffene Schuhe zur Kombination mit den erfindungsgemäßen Einlagesohlen vorgesehen.

Figur zeigt einen solchen Schuh, bei dem das Fersenband 8 ausserdem ebenfalls mit Druckknöpfen befestigt ist. Deshalb kann ein solches Schuhmodell als offener wie auch halboffener Schuh verwendet werden. Damit der Schuh für möglichst viele Fussformen optimal anpassbar ist, verfügt er über eine speziell weit nach vorne zur Schuhspitze hin geschnittene Einstiegöffnung. Diese wird durch eine lange Lasche 10 abgedeckt und mit den Verschlusslaschen II mittels Klettverschlüssen verschlossen. Diese Art von Verschluss erlaubt die stufenlose Verstellbarkeit für verschiedene Risthöhen und gewährleistet daher für die allermeisten Füsse, selbst geschwollene, einen vorzüglichen Passitz.

In Figur 2 ist die Einlagesohle in einer Ansicht von unten dargestellt. Wichtig ist hier die Anordnung der Druckknopfteile, welche erfindungsgemäss auf die vier Hauptpunkte 12,13,14 und 15 der Fussreflexzonen verteilt sind. Dadurch wird die Wirkung der magnetischen Metalleinlagen auf der jeweils gegenüberliegenden Seite noch verstärkt und andererseits gewinnt die Einlagesohle durch diese Verteilung der Befestigungspunkte einen guten Halt. Da die Einlagesohle aus Gummi gefertigt ist, lässt sich zu deren Entfernung leicht mit dem Finger unter die Sohle fahren und die Druckknopfverbindungen lösen. Die weite Oeffnung im Obermaterial gewährleistet zudem eine gute Zugänglichkeit an den Druckknopf 15 im Zehenbereich. Den hier aufgeführten vier Massagepunkten werden folgende Stimulationswirkungen zugeschrieben: Punkt 12 ist dem Hormonhaushalt und der Vitalität zugeteilt, Punkt 13 der Wirbelsäule, Punkt 14 den inneren Organen wie Bauchspeicheldrüse, Magen, Darm, Leber, Nieren usw. und schliesslich dem Punkt 15 der Kopf, insbesondere Augen und Gehör.

In der Figur 3 ist anhand eines Querschnittes durch einen Druckknopf seine Anordnung gezeigt. Der eine Druckknopfteil 5 ist an der Unterseite der Einlagesohle I befestigt. Dies kann zum Beispiel durch kaschieren oder schweissen erfolgen. Deutlich sind hier auch die Noppen 2 und die magnetische Metalleinlage 3 erkennbar. Das Gegenstück 6 zum Druckknopfteil 5 ist in der Sohle 7 des Schuhwerkes eingelassen, damit die Einlagesohle auch an diesen Befestigungspunkten eben auf der Sohle 7 aufliegt. Die Druckknöpfe können aus beliebigem geeigneten Material wie Metall oder Kunststoff gefertigt sein. Ein wesentlicher Vorteil der Erfindung gegenüber bisher bekannten einschlägigen Schuhen besteht in der Kombinationsmöglichkeit von anerkannt durch die Fussreflexzonen stimulierend wirkende Einlagesohlen mit einem praktischen und gefälligen Schuhoberteil, ohne dabei Abstriche bei der Pflegeleichtigkeit hinnehmen zu müssen. Im Gegenteil, es gelangt nur noch der Teil in die Waschmaschine, der es wirklich nötig hat.

## Patentansprüche

1. Schuhwerk mit herausnehmbarer Einlagesohle (1) aus Gummi, die einseitig mit 1 bis 12 mm langen Noppen (2) zur Erzielung einer reflexzonenmassierenden Wirkung versehen ist, dadurch gekennzeichnet, daß die Einlagesohle (1) mit magnetischen, in die Einlagesohle eingelassenen Metallteilen (3) zum Zweck der Massage an den vier Hauptpunkten der Reflexzonen versehen ist und auf der Unterseite der Einlagesohle gegenüber den Metallteilen (3) je ein Druckknopf (5) angebracht ist, deren jeweiliges Gegenstück (6) in die Sohle (7) des Schuhwerkes eingelassen ist.

2. Schuhwerk nach Anspruch 1, daurch gekennzeichnet, daß die Druckknopfteile (5) aus Metall gefertigt sind und auf die Einlagesohle (1) aufkaschiert sind.

3. Schuhwerk nach Anspruch 1, dadurch gekennzeichnet, daß die Druckknopfteile (5) aus Kunststoff gefertigt sind und mit der Einlagesohle (1) verschweißt sind.

4. Schuhwerk nach Anspruch 1, dadruch gekennzeichnet, daß die Druckknopfteile (5) aus Kunststoff gefertigt sind und auf der Einlagesohle (1) aufkaschiert sind.

## Claims

1. Shoe with a detachable insole (1) made of rubber and provided on one side burls (2) of a length between 1 and 12 mm in order to achieve a massaging effect of the reflexogenous zones, characterised in that the insole (1) is provided with magnetic metal parts (3) inserted into the insole in order to provide a massaging effect at the four principal points of the reflexogenous zones, and in which one half of a press-stud is fixed to the underside of the insole opposite each of the metal parts (3), its counterpart (6) being inserted in the sole (7) of the shoe.

2. Shoe according to claim 1, characterised in that the press-stud parts (5) are made of metal and are bonded to the insole (1).

3. Shoe according to claim 1, characterised in that the press-stud parts (5) are made of plastics and are bonded to the insole (1).

4. Shoe according to claim 1, characterised in that the press-stud parts (5) are made of plastics and are bonded to the insole (1).

## Revendications

1. Chaussure à semelle intérieure amovible (1) en matière caoutchouteuse, qui est munie sur une face de picots ou tétons (2) de 1 à 12 mm de longueur, destinés à exercer une action de massage des zones réflexes, caractérisée en ce que la semelle intérieure (1) est pourvue de pièces de métal (3) magnétiques, encastrées dans la semelle intérieure et ayant pour fonction le massage aux quatre points principaux des zones réflexes, tandis que sur la face inférieure de la semelle intérieure est montée, à chaque fois en regard des pièces de métal (3), une partie de bouton-pression (5) dont la pièce complémentaire respective (6) est encastrée dans la semelle (7) de la chaussure.

2. Chaussure selon la revendication 1, caractérisée en ce que les parties de bouton-pression (5) sont en métal et sont collées sur la semelle intérieure (1).

3. Chaussure selon la revendication 1, caractérisée en ce que les parties de bouton-pression (5) sont en matière plastique et sont soudées à la semelle intérieure (1).

4. Chaussure selon la revendication 1, caractérisée en ce que les parties de bouton-pression (5) sont en matière plastique et sont collées sur la semelle intérieure (1).
